# EUROPÄISCHE PATENTSCHRIFT

(11) **EP 0 422 625 B1**
(45) Veröffentlichungstag und Bekanntmachung des Hinweises auf die Patenterteilung: **21.09.1994**
(21) Anmeldenummer: 90119447.2
(22) Anmeldetag: 10.10.1990
(51) Int. Cl.: B41F 31/14

(54) **Changierende Auftragswalze eines Farbwerks einer Druckmaschine**
Reciprocating applicator roller in an inking unit on a printing press
Rouleau applicateur à mouvement de va-et-vient dans un dispositif d'encrage de machine d'impression

(30) Priorität: 12.10.1989 DE 3934070
(43) Veröffentlichungstag der Anmeldung: 17.04.1991
(73) Patentinhaber: MAN Roland Druckmaschinen AG, 63012 Offenbach/Main (DE)
(72) Erfinder: Simeth, Claus, W-6050 Offenbach (DE)

(56) Entgegenhaltungen:
- EP-A- 0 313 702
- DE-A- 3 800 658
- DE-U- 9 001 560
- US-A- 4 718 344

## Beschreibung

Die Erfindung betrifft eine changierende Auftragswalze eines Farbwerks einer Druckmaschine mit einer beidseits in Lagern drehbar gelagerten Walzenwelle und mit einem Walzenmantel, der über Lager relativ zu der Welle drehbar und axial verschiebbar an der Welle gehalten ist, wobei drehfest auf der Welle Stellringe für die Begrenzung der Axialbewegung des Walzenmantels befestigt sind und der Walzenmantel über eine an ihm anliegende Reibwalze auf Drehung angetrieben und axial verschoben werden kann.

Eine derartige Auftragswalze ist in der EP 0 313 702 A1 beschrieben.

Der Erfindung liegt die Aufgabe zugrunde, eine changierende Auftragswalze mit den eingangs genannten Merkmalen vorzuschlagen, die sich insbesondere durch eine fühlbare konstruktive Verbesserung auszeichnet. Insbesondere sollen Lagerungen zwischen der Welle und dem Mantel verwendet werden können, die kostengünstig hergestellt werden können und an deren Wartung, auch über eine lange Betriebsdauer, nur geringe Anforderungen gestellt werden.

Erfindungsgemäß wird dies durch Anwendung der Merkmale des Kennzeichens des Anspruchs 1 erreicht.

Durch diese einfache Maßnahmen erreicht man einen synchronen oder doch praktisch synchronen Antrieb zwischen dem Walzenmantel und der Walzenwelle, so daß das Lager zwischen diesen beiden Bauteilen im Betrieb praktisch nur noch für die axiale Verschiebbarkeit des Mantels relativ zur Welle sorgen muß; während des Betriebs treten praktisch keine oder nur sehr geringe Drehzahlunterschiede zwischen diesen beiden Bauteilen auf.

Die einander gegenüberliegenden Flächen der Stellringe und des Walzenmantels brauchen nicht mit gesonderten Reibbelägen zu versehen sein, obgleich dies durchaus möglich ist, wenn man eine besonders hohe Reibkraft übertragen will. Im allgemeinen wird es genügen, wenn diese Bauteile (Stellringe einerseits und Walzenmantel andererseits) mit ihren herkömmlich bearbeiteten, metallischen Flächen aneinander anliegen, weil auch dann eine ausreichende Reibungskraft zwischen diesen Teilen übertragen wird, um die Welle synchron oder praktisch synchron mit dem Mantel mitzunehmen.

Es wird bevorzugt, wenn die Stellringe auf der Walzenwelle stufenlos verstellbar und klemmbar sind, wodurch dann der axiale Hub der Auftragswalze entsprechend eingestellt wird, und zwar in Abhängigkeit vom axialen Hub der an ihr anliegenden Reibwalze.

Die Deformation der feinsten Rasterpunkte, wie sie beim Druckvorgang beim Einsatz von mehreren verreibenden Auftragwalzen in einem Farbwerk vorkommt, tritt bei der erfindungsgemäßen Anordnung nicht mehr auf. Es können beispielsweise vier verreibende (changierende) Auftragwalzen eingesetzt werden, ohne daß die Qualität des Drucks leidet.

Die Erfindung wird im folgenden anhand eines Ausführungsbeispiels näher erläutert, aus dem sich weitere wichtige Merkmale ergeben. Die Figur zeigt schematisch einen Längsschnitt durch die wesentlichen Bauelemente einer erfindungsgemäßen Auftragwalze mit einer an ihr anliegenden Reibwalze und einem an ihr anliegenden Plattenzylinder.

In maschinenfesten Lagern 1 ist eine Walzenwelle 2 drehbar gelagert. Auf ihr sitzen beidseits Stellringe 3 auf, die stufenlos verstellbar auf der Welle 2 befestigt werden können.

Ein Walzenmantel 4 ist auf die Welle 2 aufgeschoben. Der Mantel 4 kann über Lager 5 relativ zur Welle gedreht und in Richtung des Doppelpfeiles 6 axial verschoben werden.

Am Außenumfang des Mantels 4 liegt eine Reibwalze 7 an, die im Farbwerk der betreffenden Druckmaschine auf Drehung angetrieben wird und die in Richtung des Pfeiles 6 axial verschoben wird (changiert). Diese Drehbewegung und die axiale Verschiebung wird von der Reibwalze 7 auf den Mantel 4 der Auftragwalze übertragen, wobei die Auftragwalze zwischen den beiden als Anschläge dienenden Stellringe 3 axial verschoben wird.

Zwischen den Innenseiten der Stellringe 3 und den gegenüberliegenden Stirnseiten des Mantels 4 sind Reibflächen 8 bzw. Gegenreibflächen 9 ausgebildet.

Die Figur zeigt rechts, wie die Reibflächen und Gegenreibflächen aneinander anliegen und dadurch wird die Welle 2 mitgenommen. Dadurch wird also die Drehzahl der Welle stets wieder mit der Drehzahl des Mantels synchronisiert und die Welle dreht sich in den Lagern mit. Eine Axiallagerung, wie sie bei einem bekannten System notwendig war, entfällt hierdurch.

Die Figur zeigt auch einen Plattenzylinder 10, an dessen Umfang die changierende Auftragwalze anliegt.

Vorzugsweise sitzen auf der Welle 2 stirnseitig der Auftragwalze Ringe 11, z.B. aus Gummi oder Kunststoff, auf, die als Verschleißteile beim Auftreffen der Auftragwalze auf den betreffenden Stellring 3 als Dämpfungsglied und zur Erhöhung der Reibung dienen. Die Ringe drehen sich mit dem Walzenmantel und sind an ihm auswechselbar befestigt.

## Patentansprüche

1. Changierende Auftragswalze eines Farbwerks einer Druckmaschine mit einer beidseitig in Lagern drehbar gelagerten Walzenwelle (2) und mit einem Walzenmantel (4), der über Lager (5) relativ zu der Welle (2) drehbar und axial verschiebbar auf der Welle (2) gehalten ist, wobei drehfest auf der Welle (2) Stellringe (3) für die Begrenzung der Axialbewegung des Walzenmantels (4) befestigt sind und der Walzenmantel (4) über eine an ihm anliegende Reibwalze (7) auf Drehung angetrieben und axial verschoben werden kann,
**dadurch gekennzeichnet,**
daß die außerhalb des Walzenmantels (4) auf der Walzenwelle (2) befestigten Stellringe (3) an ihren zu der Auftragswalze weisenden Innenflächen Reibflachen (8) haben, die mit Gegenreibflächen (9) an den Stirnseiten des Walzenmantels (4) bei Anlage einer der Gegenreibfläche (9) an der benachbarten Reibfläche (8) zwischen Walzenwelle (2) und Walzenmantel (4) eine reibschlüssige Verbindung bilden.

2. Changierende Auftragswalze nach Anspruch 1,
**dadurch gekennzeichnet,**
daß die Gegenreibflächen (9) an gesonderten Ringen (11) ausgebildet sind.

3. Changierende Auftragswalze nach Anspruch 2,
**dadurch gekennzeichnet,**
daß die Ringe (11) aus Gummimaterial oder aus Kunststoff bestehen.

4. Changierende Auftragswalze nach einem der Ansprüche 1 - 3,
**dadurch gekennzeichnet,**
daß die Stellringe (3) auf der Walzenwelle (2) stufenlos verstellbar und klemmbar sind.

## Claims

1. Reciprocating applicator roller of an inking unit of a printing press with a roller shaft (2) mounted rotatably in bearings on both sides and with a roller casing (4) which is mounted via bearings (5) rotatably relative to the shaft (2) and axially displaceably on the shaft (2), wherein rotationally fast on the shaft (2) are fixed adjusting rings (3) for limiting the axial movement of the roller casing (4) and the roller casing (4) can be driven into rotation via a distributor roller lying against it and axially displaced, characterised in that the adjusting rings fixed outside the roller casing (4) on the roller shaft (2) have on their inner surfaces towards the applicator roller friction surfaces (8) which form a friction positive connection with counter-friction surfaces (9) on the end faces of the roller casing (4) on abutment of one of the counter-friction faces (9) against the neighbouring friction face (8) between roller shaft (2) and roller casing (4).

2. Reciprocating applicator roller according to Claim 1, characterised in that the counter-friction surfaces (9) are constructed on separate rings (11).

3. Reciprocating applicator roller according to Claim 2, characterised in that the rings (11) consist of rubber material or of plastics.

4. Reciprocating applicator roller according to one of Claims 1 - 3, characterised in that the adjusting rings (3) can be adjusted and clamped steplessly on the roller shaft (2).

## Revendications

1. Rouleau toucheur à mouvement de va-et-vient d'une unité d'encrage d'une machine d'impression, comportant une arbre (2) monté des deux côtés dans des paliers de façon rotative et un bandage (4) qui est maintenu sur l'arbre (2) par l'intermédiaire de paliers (5) de façon rotative par rapport à l'arbre (2) et de façon coulissante axialement, des bagues de réglage (3) étant fixées de façon fixe en rotation sur l'arbre (2) pour limiter le mouvement axial du bandage (4), et le bandage (4) pouvant être entraîné en rotation et coulissé axialement par l'intermédiaire d'un rouleau de frottement (7) reposant contre lui,
caractérisé en ce que les bagues de réglage (3) fixées à l'extérieur du bandage (4) sur l'arbre (2) présentent, sur leur face interne en regard du rouleau toucheur, des faces de frottement (8) qui forment, avec des contre-faces de frottement (9) sur les faces frontales du bandage (4), une liaison de frottement entre l'arbre (2) et le bandage (4), lors de l'appui de l'une des contre-faces de frottement (9) sur la face de frottement adjacente (8).

2. Rouleau toucheur à mouvement de va-et-vient selon la revendication 1,
caractérisé en ce que les contre-faces de frottement (9) sont formées sur des bagues séparées (11).

3. Rouleau toucheur à mouvement de va-et-vient selon la revendication 2,
caractérisé en ce que les bagues (11) sont réalisées en caoutchouc ou en matière synthétique.

4. Rouleau toucheur à mouvement de va-et-vient selon l'une des revendications 1 à 3,
caractérisé en ce que les bagues de réglage (3) peuvent être réglées et serrées sur l'arbre (2) de façon continue.
